# EUROPÄISCHE PATENTSCHRIFT

(11) **EP 0 279 019 B1**
(45) Veröffentlichungstag und Bekanntmachung des Hinweises auf die Patenterteilung: **29.07.1992**
(21) Anmeldenummer: 87113196.7
(22) Anmeldetag: 09.09.1987
(51) Int. Cl.: H01R 13/53, H01J 29/92, H01R 4/26, H01R 4/16

(54) **Hochspannungsbauteil, inbesondere Bildröhren-Hochspannungsstecker**
High tension comportant part, in particular camera tube high tension connector
Pièce détachée pour haute tension, en particulier connecteur de tube image à haute tension

(30) Priorität: 13.02.1987 DE 8702252 U
(43) Veröffentlichungstag der Anmeldung: 24.08.1988
(73) Patentinhaber: Roederstein Spezialfabriken für Bauelemente der Elektronik und Kondensatoren der Starkstromtechnik GmbH, D-84034 Landshut (DE)
(72) Erfinder: Deragisch, Rudolf, D-8390 Passau 17 (DE); Höppler, Josef, D-8359 Oberpolling (DE); Lage, Günter, D-8390 Passau (DE); Mayer, Harald, D-8359 Eging am See (DE); Rybarczik, Dieter, Dipl.-Ing., D-8391 Ruderting (DE); Utrata, Eberhard, D-8391 Tittling (DE); Wandl, Gerhard, Dipl.-Ing., D-8391 Hutthurm (DE)
(74) Vertreter: Viering, Jentschura & Partner

(56) Entgegenhaltungen:
- EP-A- 0 133 676
- DE-A- 2 507 546
- US-A- 3 689 871
- US-A- 4 566 746

## Beschreibung

Die Erfindung betrifft ein Hochspannungsbauteil mit einem metallischen Anschlußteil für das freiliegende Leitungsdrahtende eines Hochspannungskabels und einem Isoliermaterialteil, an welchem das Anschlußteil abgestützt ist.

Ein derartiges Hochspannungsbauteil in Form eines Bildröhren-Hochspannungssteckers ist aus der DE-AS 33 28 033 bekannt, bei welchem das Anschlußteil für das Hochspannungskabel als Kontaktkralle aus Federstahldraht, und das Isoliermaterialteil als die Kontaktkralle umgebende elastische Schutzkappe aus Silikonkautschukmaterial mit einem Einführstutzen für das Hochspannungskabel ausgebildet sind. Das freiliegende Leitungsdrahtende ist mit dem Krallenfuß der Kontaktkralle verschweißt oder verlötet. Die Zugentlastung für das Hochspannungskabel ist dadurch verwirklicht, daß sowohl der Krallenfuß mit dem Leitungsdrahtende in einem Hohlraum des Kappenbodens der Schutzkappe, als auch der im Einführstutzen der Schutzkappe aufgenommene Teil des Hochspannungskabels in dem Einführstutzen mit Silikonkautschukmaterial vergossen sind.

Es ist jedoch auch ein Hochspannungsbauteil der im einleitenden Teil des Patentanspruchs 5 angegebenen Art bekannt (DE-A-2 507 546), bei welchem vom Rand der Öffnung, durch welche das Hochspannungskabel mit seinem Kabelmantel hindurchgeführt ist, eine sich in den Kabelmantel einkrallende Lasche schräg abgebogen ist. Aus dem Stegteil ist weiter eine Ösenlasche herausgebogen, durch deren Öse das freiliegende Leitungsdrahtende bis zu einem von dem Stegteil abgebogenen Widerlagerteil hindurchragt, an dem das Drahtende beim Einschieben des Kabels abgebogen und festgeklemmt wird.

Durch die Erfindung wird die Aufgabe gelöst, ein Hochspannungsbauteil der eingangs erwähnten Art so auszubilden, daß eine einfache Montage beim Anschließen des Leitungsdrahtes des Hochspannungskabels und eine gute Zugentlastung für das Hochspannungskabel unmittelbar am metallischen Anschlußteil erhalten wird.

Gemäß der Erfindung ist in zwei ersten Ausführungsformen das Anschlußteil als mehrfach abgebogenes Federblech-Stanzteil ausgebildet, welches einen an dem Isoliermaterialteil anliegenden Plattenteil, einen von diesem zu der dem Isoliermaterialteil abgewandten Seite hin abgebogenen Stegteil mit einer Öffnung, die mit ihrem Öffnungsrand an dem Kabelmantel des Hochspannungskabels angreift, und zwei von dem Stegteil zu der dem Hochspannungskabel abgewandten Seite hin konvergierend abgebogene Klemmlaschen aufweist, zwischen deren scharfkantigen freien Enden das Leitungsdrahtende oder der Kabelmantel zusammen mit dem zurückgebogenen Leitungsdrahtende eingeklemmt ist.

Zur Montage wird das Hochspannungskabel mit seinem Kabelmantel in die Öffnung des Stegteils des Anschlußteils eingeschoben, bis das freiliegende Leitungsdrahtende bzw. das Ende des Kabelmantels und das zurückgebogene Leitungsdrahtende zwischen den scharfkantigen freien Enden der Klemmlaschen eingeklemmt ist. Da diese zu ihren freien Enden hin konvergierend angeordnet sind, graben sich die scharfen Endkanten der Klemmlaschen bei einem Zug auf das Kabel in das Drahtmaterial bzw. in das zurückgebogene Leitungsdrahtende und den Kabelmantel ein. Bei der Ausführungsform, bei welcher zwischen den Klemmlaschen nur das Leitungsdrahtende eingeklemmt ist, wird der Kabelmantel an dem Rand der Öffnung, der gezahnt sein kann, eingeklemmt und verhakt. Bei der anderen Ausführungsform, bei welcher zwischen den Klemmlaschen sowohl der Kabelmantel als auch das zurückgebogene Leitungsdrahtende eingeklemmt sind, kann der Kabelmantel an dem Rand der Öffnung zusätzlich eingeklemmt und gegebenenfalls verhakt sein. In jedem dieser Fälle ist durch die Erfindung eine zuverlässige Zugentlastung für das Kabel unmittelbar an dem Hochspannungs-Anschlußteil geschaffen.

Außerdem ist es aufgrund der Erfindung nicht mehr erforderlich, das freie Leitungsdrahtende mit dem metallischen Anschlußteil zu verlöten oder zu verschweißen. Durch die Erfindung wird vielmehr die elektrische Verbindung zwischen dem Leitungsdraht des Hochspannungskabels und dem Anschlußteil durch bloße geradlinige mechanische Bewegung des Kabels durch die Öffnung unter Einführen des Leitungsdrahtendes allein oder des zurückgebogenen Leitungsdrahtendes und des Kabelmantels zwischen die Klemmlaschen des Anschlußteils hergestellt, wodurch die Montage des Hochspannungskabels an das Anschlußteil gegenüber bekannten Hochspannungsbauteilen vorliegender Art nicht nur vereinfacht wird, sondern auch automatisch durchgeführt werden kann. Hierbei kann durch einen Zug auf das Kabel nach dem Einführen des Leitungsdrahtendes zwischen die Klemmlaschen deren elektrischer Kontakt mit dem Leitungsdraht verbessert werden, so daß ein kontaktsicherer Anschluß des Hochspannungskabels an dem Anschlußteil erreicht ist.

Zur weiteren Verbesserung des Kontaktes der Klemmlaschen mit dem Leitungsdrahtende insbesondere dann, wenn dieses zurückgebogen und zusammen mit dem Ende des Kabelmantels zwischen den Klemmlaschen eingeklemmt ist, können die freien Endkanten der Klemmlaschen gezahnt sein. Ferner wird es bevorzugt, die Öffnung als Langloch auszubilden, in welchem der flachgepreßte Endabschnitt des Kabelmantels verdrehsicher gehalten ist. Wenn überdies das zurückgebogene Leitungsdrahtende bis durch die Öffnung hindurch zurückgeführt ist und von dem Öffnungsrand an dem Kabelmantel angeklemmt wird, ist für eine zuätzliche Kontaktstelle zwischen dem Leitungsdrahtende und dem metallischen Anschlußteil des Hochspannungsbauteils gesorgt.

Bei einer zweiten Ausführungsform der Erfindung entspricht der Anschlußteil in seiner Gestaltung weitgehend demjenigen der ersten Ausführungsformen. Bei der zweiten Ausführungsform jedoch, bei welcher zwischen den Klemmlaschen der Kabelmantel eingeklemmt ist, in welchen die Klemmlaschen mit ihren scharfkantigen gegebenenfalls gezahnten freien Enden eingreifen, ist das Leitungsdrahtende in einer Maulklemme eingeklemmt, welche durch Zurückbiegen einer Lasche ausgebildet ist, die an der dem Stegteil abgewandten Seite des Plattenteils ausgebildet ist. Bei der zweiten Ausführungsform der Erfindung kann die Öffnung in dem Stegteil ungezahnt sein. Die Zugentlastung des Hochspannungskabels wird mittels der sich in den Kabelmantel eingrabenden Klemmlaschen erreicht, an deren geraden Stirnenden das Kabel außerdem gegen Verdrehen gesichert ist.

Der Stegteil ist vorzugsweise mit seiner den Klemmlaschen abgewandten Seite an einer Wand des Isoliermaterialteils abgestützt, durch welche das Hochspannungskabel hindurchgeführt ist. Dadurch werden auf das Kabel einwirkende Zugkräfte über den Stegteil des Anschlußteils unmittelbar auf die Wand des Isoliermaterialteils in Form von Druckkräften abgetragen.

Die Erfindung läßt sich vielseitig zum Anschließen des Hochspannungskabels an ein Hochspannungsbauteil, beispielsweise an Hochspannungsbaugruppen anwenden, bei welchen das Isoliermaterialteil als Bauteilträger für mit Hochspannung zu versorgende elektrische Bauelemente ausgebildet ist, die an das Anschlußteil, insbesondere an dessen Plattenteil, elektrisch angeschlossen sind. Bevorzugt wird die Erfindung jedoch an Bildröhren-Hochspannungssteckern angewendet, bei welchen das Isoliermaterialteil als einen Einführstutzen für das Hochspannungskabel aufweisende elastische Schutzkappe insbesondere aus Silikonkautschukmaterial und das Anschlußteil als in dem Kappenboden der Schutzkappe abgestützte Kontaktkralle ausgebildet sind, deren Krallenfuß von dem am Kappenboden der Schutzkappe anliegenden Plattenteil, dem dem Einführstutzen der Schutzkappe zugewandten Stegteil und den Klemmlaschen ausgebildet ist und deren Krallenschenkel von dem Plattenteil beidseitig der Klemmlaschen abgebogen sind. Wenn hierbei der Kappenboden der Schutzkappe als den Krallenfuß aufnehmende Auswölbung des Kappenscheitels ausgebildet ist, können die Krallenschenkel durch Angreifen an den beiden Seitenwänden der Auswölbung, die an dem Fußteil des jeweiligen Krallenschenkels anliegen, federnd zusammengedrückt werden. Hierdurch wird das Abnehmen des Hochspannungssteckers von der Bildröhre durch Enthaken der Krallenschenkel erleichtert.

Die Kontaktkralle kann mit ihrem Krallenfuß zur Übertragung der Zugkraft, die durch das Einhaken der Krallenschenkel in den Bildröhrenanschluß entsteht, auf die Schutzkappe in deren Boden vergossen sein. Ein solches Vergießen ist jedoch bei der erfindungsgemäßen Gestaltung der Kontaktkralle nicht mehr erforderlich, wenn diese mit dem dem Stegteil abgewandten Ende des Plattenteils einen Innenansatz der Schutzkappe abstützend hintergreift, denn die Kontaktkralle ist am gegenüberliegenden Ende über das Hochspannungskabel selbst an der Schutzkappe abgestützt. Vorzugsweise ist zur Abstützung der Kontaktkralle mit dem dem Stegteil abgewandten Ende des Plattenteils an diesem Ende wenigstens eine Stützlasche abgebogen, die den Innenansatz der Schutzkappe im Bereich des Kappenbodens hintergreift.

Die Erfindung wird im folgenden anhand dreier Ausführungsformen erläutert, bei welchen das erfindungsgemäße Hochspannungsbauteil als Bildröhren-Hochspannungsstecker ausgebildet ist. In der Zeichnung zeigen:
Fig. 1 den Hochspannungsstecker in einer ersten Ausführungsform der Kontaktkralle im Schnitt,
Fig. 2 ein Federblech-Stanzteil, aus welchem nach mehrfachem Abbiegen die Kontaktkralle des Hochspannungssteckers aus Fig. 1 entstanden ist,
Fig. 3 die Seitenansicht der Kontaktkralle in Richtung des Pfeils III in Figur 1,
Fig. 4 die Ansicht der Kontaktkralle aus Fig. 3 von unten,
Fig. 5 eine zweite Ausführungsform der Kontaktkralle in Seitenansicht,
Fig. 6 ein Federblech-Stanzteil, aus welchem nach mehrfachem Abbiegen die Kontaktkralle aus Figur 5 entstanden ist,
Fig. 7 eine dritte Ausführungsform der Kontaktkralle in Seitenansicht mit eingeführtem Hochspannungskabel,
Fig. 8 die Ansicht der Kontaktkralle aus Fig. 7 von unten und
Fig. 9 ein Federblech-Stanzteil, aus welchem nach mehrfachem Abbiegen die Kontaktkralle aus Fig. 7 entstanden ist.

Der Bildröhren-Hochspannungsstecker aus Figur 1 weist eine Kontaktkralle 1 auf, die von einer elastischen Schutzkappe 2 aus einem hochelastischen Silikonkautschukmaterial umgeben ist, die einen seitlich in einen Hohlraum 6 am Kappenboden 5 mündenden Einführstutzen 7 für ein Hochspannungskabel 8 aufweist, welches mit seinem freiliegenden Leitungsdrahtende 9 mit der Steckerkralle 1 in Kontakt steht.

Die Kontaktkralle 1 besteht entsprechend den Figuren 1 bis 4 aus einem mehrfach abgebogenen Federblech-Stanzteil 20, welches in seiner Form vor dem Abbiegen aus Figur 2 ersichtlich ist. Die Kontaktkralle 1 weist ein am Kappenboden 5 anliegendes Plattenteil 15 auf, von welchem ein Stegteil 10 mit einer gezahnten Öffnung 11 abgebogen ist. Von dem Stegteil 10 sind beidseitig je eine Klemmlasche 13 zu ihren freien Enden hin konvergierend abgebogen. Beidseitig der Klemmlaschen 13 ist von dem Plattenteil 15 je ein Krallenschenkel 3 für das Einhaken in den Anschluß der Bildröhre (nicht gezeigt) abgebogen. Ferner sind von dem dem Stegteil 10 abgewendeten Ende des Plattenteils 15 zwei Stützlaschen 16 abgebogen. Der Rand der gezahnten Öffnung 11 in dem Stegteil 10 wird von Krallaschen 18 begrenzt, die entsprechend der Figuren 1 und 4 von dem Stegteil 10 zu der den Klemmlaschen 13 zugewandten Seite hin konvergierend abgebogen sind.

Entsprechend Figur 1 ist das Hochspannungskabel 8 mit seinem Kabelmantel 12 an dessen dem freiliegenden Leitungsdrahtende 9 benachbarten Ende durch die gezahnte Öffnung 11 im Stegteil 10 der Kontaktkralle hindurchgeschoben, so daß das Hochspannungskabel 8 in der Öffnung 11 durch das Eingreifen der Krallaschen in den Kabelmantel 12 zugfest verhakt ist, wohingegen das Leitungsdrahtende 9 zwischen den scharfkantigen Enden 14 der Klemmlaschen 13 eingeklemmt ist. In der Einbaulage liegt die Kontaktkralle 1 mit ihrem Plattenteil 15 an dem Boden 5 der Ausnehmung 6, und mit ihrem Stegteil 10 an einer quer zur Innenmündung des Einführstutzens 7 verlaufenden Wand 19 der Schutzkappe 2 an. Über die Stützlaschen 16 ist die Kontaktkralle 1 an einem in die Ausnehmung 6 hineinragenden Innenansatz 17 der Schutzkappe 2 abgestützt.

Durch die aus der Zeichnung ersichtliche Gestaltung der Schutzkappe 2 und der Kontaktkralle 1 ist diese axial zur Schutzkappe 2 über die Stützlaschen 16 einerseits und das Hochspannungskabel 8 und die Wand 19 andererseits abgestützt, wohingegen über die Klemmlaschen 13, zwischen denen das Leitungsdrahtende 9 festgeklemmt ist, und die Krallaschen 18, die in den Kabelmantel 12 eingreifen, eine gute Zugentlastung des Kabels 8 unmittelbar an der Kontaktkralle 1 vorhanden ist.

Zur Montage kann zunächst die Kontaktkralle 1 in die Ausnehmung 6 am Boden 5 der Schutzkappe 2 so eingeführt werden, daß die Stützlaschen 16 den Innenansatz 17 hintergreifen und der Stegteil 10 an der Wand 19 der Schutzkappe 2 anliegt, wonach das Hochspannungskabel 8 mit dem freiliegenden Drahtende 9 voraus durch den Einführstutzen 7 geschoben wird, bis das Ende des Kabelmantels 12 durch die gezahnte Öffnung 11 in dem Stegteil 10 der Kontaktkralle 1 hindurchgeschoben ist und das freiliegende Drahtende zwischen den scharfkantigen Enden 14 der Klemmlaschen 13 liegt. Zur Montage ist es jedoch auch möglich, zunächst das Hochspannungskabel 8 durch den Einführstutzen 7 hindurchzuführen und dann mit der Kontaktkralle 1 zu verbinden, die erst danach in die Ausnehmung 6 am Kappenboden 5 der Schutzkappe 2 eingesetzt wird.

Die Ausführungsform der Kontaktkralle 1 aus den Figuren 5 und 6 entspricht weitestgehend derjenigen aus den Figuren 1 bis 4, was durch die gleichlautenden Bezugszahlen ersichtlich ist. Bei der Ausführungsform aus Figur 5 jedoch sind die Klemmlaschen 13 für das Eingreifen mit ihren scharfkantigen Enden 14 in den Kabelmantel gestaltet, wie dies bei der ersten Ausführungsform mit den Krallaschen 18 geschieht. Für den Kontakt mit dem Leitungsdrahtende ist hingegen von dem Plattenteil 15 eine Lasche 21 abgebogen, welche in der aus Figur 5 ersichtlichen Weise derart zurückgebogen ist, daß eine Maulklemme 22 entsteht, in welcher das Leitungsdrahtende eingeklemmt wird. Die Stützlasche 16 ist hier aus der Lasche 21 ausgestanzt.

Die Kontaktkralle 1 aus Figur 5 paßt wie die Kontaktkralle aus Figur 1 in die Schutzkappe 2. Auch die Montage kann in gleicher Weise erfolgen, wie für die erste Ausführungsform der Kontaktkralle 1 oben beschrieben.

Auch die Ausführungsform der Kontaktkralle 1 aus den Fig. 7 bis 9 entspricht weitestgehend derjenigen aus den Fig. 1 bis 4, was durch gleichlautende Bezugszahlen ersichtlich ist. Bei der Ausführungsform aus den Figuren 7 bis 9 jedoch sind, wie in Fig. 7 gezeigt, zwischen den Klemmlaschen 13 sowohl der Kabelmantel 12 als auch das zurückgebogene Leitungsdrahtende 9 festgeklemmt. Die Öffnung 11 ist entsprechend Fig. 9 als Langloch ausgeführt. Der Kabelmantel 12 ist flachgepreßt und wird im Klemmsitz in der Öffnung 11 gehalten. Das zurückgebogene Leitungsdrahtende verläuft ebenfalls durch die Öffnung 11 hindurch und wird von dem Rand der Öffnung 11 gegen den Kabelmantel 12 geklemmt; die freien Enden 14 der Klemmlaschen 13 sind gezahnt.

Auch die Kontaktkralle 1 aus den Figuren 7 und 8 paßt wie die Kontaktkralle aus Fig. 1 in die Schutzkappe 2, wobei auch die Montage die gleiche ist.

## Patentansprüche

1. Hochspannungsbauteil mit einem metallischen Anschlußteil (1) für das freiliegende Leitungsdrahtende (9) eines Hochspannungskabels (8) und einem Isoliermaterialteil (2), an welchem das Anschlußteil (1) abgestützt ist, wobei das Anschlußteil (1) als mehrfach abgebogenes Federblech-Stanzteil (20) ausgebildet ist, welches einen an dem Isoliermaterialteil (2) anliegenden Plattenteil (15) und einen von diesem zu der dem Isoliermaterialteil abgewandten Seite hin abgebogenen Stegteil (10) mit einer Öffnung (11) aufweist, dadurch gekennzeichnet, daß die Öffnung (11) mit ihrem Öffnungsrand an dem Kabelmantel (12) des Hochspannungskabels (8) angreift, und daß das Federblech-Stanzteil (20) zwei von dem Stegteil (10) zu der dem Hochspannungskabel (8) abgewandten Seite hin konvergierend abgebogene Klemmlaschen (13) aufweist, zwischen deren scharfkantigen freien Enden (14) das Leitungsdrahtende (9) oder der Kabelmantel (12) zusammen mit dem zurückgebogenen Leitungsdrahtende (9) eingeklemmt ist.

2. Hochspannungsbauteil nach Anspruch 1, dadurch gekennzeichnet, daß die freien Enden (14) der Klemmlaschen (13) gezahnt sind.

3. Hochspannungsbauteil nach Anspruch 1 oder 2, dadurch gekennzeichnet, daß die Öffnung (11) als Langloch ausgebildet ist, in welchem der flachgepreßte Endabschnitt des Kabelmantels (12) verdrehsicher gehalten ist.

4. Hochspannungsbauteil nach einem der Ansprüche 1 bis 3, dadurch gekennzeichnet, daß das zurückgebogene Leitungsdrahtende (9) bis durch die Öffnung (11) verläuft und von dem Öffnungsrand an den Kabelmantel angeklemmt wird.

5. Hochspannungsbauteil mit einem metallischen Anschlußteil (1) für das freiliegende Leitungsdrahtende (9) eines Hochspannungskabels (8) und einem Isoliermaterialteil (2), an welchem das Anschlußteil (1) abgestützt ist, wobei das Anschlußteil (1) als mehrfach abgebogenes Federblech-Stanzteil (20) ausgebildet ist, welches einen an dem Isoliermaterialteil (2) anliegenden Plattenteil (15) und einen von diesem zu der dem Isoliermaterialteil abgewandten Seite hin abgebogenen Stegteil (10) mit einer Öffnung (11) aufweist, durch welche das Hochspannungskabel (8) mit seinem Kabelmantel (12) hindurchgeführt ist, dadurch gekennzeichnet, daß die Öffnung (11) mit ihrem Öffnungsrand an dem Kabelmantel (12) angreift und daß das Federblech-Stanzteil (20) zwei von dem Stegteil (10) zu der dem Hochspannungskabel (8) abgewandten Seite hin konvergierend abgebogene Klemmlaschen (13), zwischen deren scharfkantigen freien Enden (14) der Kabelmantel (12) eingeklemmt ist, und an der dem Stegteil (10) abgewandten Seite des Plattenteils (15) eine Lasche (21) aufweist, die unter Ausbildung einer Maulklemme (22) zurückgebogen ist, in welcher das Leitungsdrahtende (9) eingeklemmt ist.

6. Hochspannungsbauteil nach einem der Ansprüche 1 bis 5, dadurch gekennzeichnet, daß der Stegteil (10) mit seiner den Klemmlaschen (13) abgewandten Seite an einer Wand (19) des Isoliermaterialteils (2) abgestützt ist, durch welche das Hochspannungskabel (8) hindurchgeführt ist.

7. Hochspannungsbauteil nach einem der Ansprüche 1 bis 6, gekennzeichnet durch die Ausbildung als Bildröhren-Hochspannungsstecker, bei welchem das Isoliermaterialteil als einen Einführstutzen (7) für das Hochspannungskabel (8) aufweisende elastische Schutzkappe (2) insbesondere aus Silikonkautschukmaterial, und das Anschlußteil als in dem Kappenboden (5) der Schutzkappe (2) abgestützte Kontaktkralle (1) ausgebildet sind, deren Krallenfuß (4) von dem am Kappenboden (5) der Schutzkappe (2) anliegenden Plattenteil (15), dem dem Einführstutzen (7) der Schutzkappe (2) zugewandten Stegteil (10) und den Klemmlaschen (18) ausgebildet ist und deren Krallenschenkel (3) von dem Plattenteil (15) abgebogen sind.

8. Hochspannungsbauteil nach Anspruch 7, dadurch gekennzeichnet, daß von dem dem Einführstutzen (7) abgewandten Ende des Plattenteils (15) wenigstens eine Stützlasche (16) abgebogen ist, die einen Innenansatz (17) der Schutzkappe (2) im Bereich des Kappenbodens (5) hintergreift.

## Claims

1. High-voltage construction unit with a metallic connection part (1) for the unencumbered end of circuit wire (9) of a high-voltage cable (8) and an insulating material part (2), by which the connection part (1) is supported, the connection part (1) being several times shaped as a bent spring plate stamped part (20), comprising a platen part (15) touching the insulating material part (2) and a leg section (10) with an opening (11), the leg section (10) being bent from the platen part (15) to the side averted from the insulating material part, characterized in that the opening (11) with its opening brim is engaged to the cable sheathing (12) of the high-voltage cable, and that the spring plate stamped part (20) comprises two clamping tongues (13) being convergingly bent from the leg section (10) to the side averted from the high-voltage cable, and between the free ends (14) with sharp edges of the clamping tongues (13) there is clamped the end of the circuit wire (9) or the cable sheathing (12) together with the end of the circuit wire (9) which is bent back.

2. High-voltage construction unit according to claim 1, characterized in that the free ends (14) of the clamping tongues are cogged.

3. High-voltage construction unit according to claim 1 or 2, characterized in that the opening (11) is shaped as an elongated hole, in which the flat-pressed end section of the cable sheathing (12) is held protected against torsion.

4. High-voltage construction part according to one of the claims 1 to 3, characterized in that the end of the circuit wire (9) which is bent back leads up to and through the opening (11) and is clamped to the cable sheathing by the opening brim.

5. High-voltage construction unit with a metallic connection part (1) for the unencumbered end of circuit wire (9) of a high-voltage cable (8) and an insulating material part (2), by which the connection part (1) is supported, the connection part (1) being shaped as a spring plate stamped part (20), which is bent several times, the spring plate stamped part comprising a platen part (15) touching the insulating material part (2) and a leg section (10) with an opening (11), being bent from the platen part (15) to the side averted from the insulating material part, the high-voltage cable (8) with its cable sheathing (12) being led through the opening (11), characterized in that the opening (11) with its opening brim is engaged to the cable sheathing (12), the spring plate stamped part (20) comprising two clamping tongues (13) convergingly bent from the leg section (10) to the side averted from the high-voltage cable (8), and between the sharp-edged free ends (14) of the clamping tongues (13) there is clamped the cable sheathing (12), while on the side of the platen part (15) averted from the leg section (10) there is a lashing (21) being bent back forming a jaw clamp (22), in which the end of circuit wire (9) is clamped.

6. High-voltage construction unit according to one of the claims 1 to 5, characterized in that the leg section (10) is supported with the side averted from the clamping tongues (13) at one shell (19) of the insulating material part (2), through which the high-voltage cable (8) is led.

7. High-voltage construction part according to one of the claims 1 to 6, characterized in that it is shaped as a picture tube high-voltage plug, where the insulating material part is shaped as an elastic protecting cap (2), especially made of silicone caoutchouc material, comprising a lead-in stub (7) for the high-voltage cable (8), and where the connection part is shaped as a contact claw (1) supported in the cap bottom (5) of the protecting cap (2), the claw foot (4) of the contact claw (1) being shaped by the platen part (15) touching the cap bottom (5) of the protecting cap (2), by the leg section (10) turned to the lead-in stub (7) of the protecting cap (2), and the clamping rings (18), the claw legs (3) of which being bent off the platen part (15).

8. High-voltage construction part according to claim 7, characterized in that at least one supporting shackle (16) is bent off the end of the platen part (15) being averted from the lead-in stub (7), the supporting shackle (16) reaching behind an inner attachment (17) of the protecting cap (2) within the domain of the cap bottom (5).

## Revendications

1. Composant de construction à haute tension avec une pièce de raccordement (1) métallique pour le bout de fil conducteur mis à découvert (9) d'un câble à haute tension (8) et une pièce de matériel d'isolation (2), à laquelle la pièce de raccordement (1) est appuyée, la pièce de raccordement (1) étant formée comme pièce découpée de tôle élastique à ressorts (20) pliée plusieurs fois, qui comprend une partie de plateau (15) touchant la pièce de matériel d'isolation (2) et une pièce traverse (10) avec une ouverture (11) pliée de la partie de plateau (15) vers le côté détourné de la pièce de matériel d'isolation, caractérisé en ce que l'ouverture avec son bord d'ouverture touche la gaine de câble (12) du câble à haute tension (8), et que la pièce découpée de tôle élastique à ressorts (20) comprend deux plaquettes de serrage (13) qui sont pliées de facon convergente de la pièce traverse (10) vers le côté détourné du câble à haute tension (8), et entre les bouts libres (14) à arêtes vives, le bout de fil conducteur (9) ou la gaine de cable (12) est pincé en connection avec le bout de fil conducteur (9) recourbé.

2. Composant de construction à haute tension selon revendication 1, caractérisé en ce que les bouts libres (14) des plaquettes de serrage (13) sont dentés.

3. Composant de construction à haute tension selon revendication 1 ou 2, caractérisé en ce que l'ouverture (11) est formée comme un trou oblong, dans lequel la section finale pressée à plat de la gaine de câble (12) est tenue de facon à être protégée contre la torsion.

4. Composant de construction à haute tension selon l'une des revendications 1 à 3, caractérisé en ce que le bout de fil conducteur (9) recourbé est menu jusqu'à travers l'ouverture (11) et qu'il est pincé par le bord d'ouverture contre la gaine de câble.

5. Composant de construction avec une pièce de raccordement (1) métallique pour le bout de fil conducteur (9) mis à découvert d'un câble à haute tension (8) et une pièce de matériel d'isolation (2), à laquelle la pièce de raccordement (1) est appuyée, la pièce de raccordement (1) étant formée comme une pièce découpée de tôle élastique à ressorts (20) pliée plusieurs fois, comprenant une partie de plateau (15) touchant la pièce de matériel d'isolation (2) ainsi qu'une pièce traverse (10) avec une ouverture (11) pliée de la partie de plateau (15) vers le côté détourné de la pièce de matériel d'isolation, et le câble à haute tension (8) avec sa gaine de câble (12) est menu à travers l'ouverture (11), caractérisé en ce que l'ouverture (11) avec son bord d'ouverture touche la gaine de câble (12) et que la pièce découpée de tôle élastique à ressorts (20) comprend deux plaquettes de serrage (13) pliées de facon convergente de la pièce traverse (10) vers le côté détourné du câble à haute tension (8), la gaine de câble (12) étant pincée entre les bouts libres (14) à arêtes vives des plaquettes de serrage (13), le côté de la partie de plateau (15) détourné de la pièce traverse (10) ayant un collier de fixation (21), qui est recourbé sous formation d'une borne à gueule (22), dans laquelle le bout de fil conducteur (9) est pincé.

6. Composant de construction à haute tension selon l'une des revendications 1 à 5, caractérisé en ce que la pièce traverse (10) est appuyée avec son côté détourné des plaquettes de serrage (13) contre un mur (19) de la pièce de matériel d'isolation (2), à travers lequel le câble à haute tension (8) est menu.

7. Composant de construction à haute tension selon l'une des revendications 1 à 6, caractérisé par la formation comme connecteur de tube image à haute tension, à laquelle la pièce de matériel d'isolation est formée comme capuchon protecteur élastique (2) spécialement en matériel de silicone caoutchouc ayant un manchon d'entrée (7) pour le câble à haute tension (8), et la pièce de raccordement étant formée comme crampon de contact (1) appuyé dans le fond de capuchon (5) du capuchon protecteur (2), le pied de crampon (4) du crampon de contact (1) étant formé par la partie de plateau (15) touchant le fond de capuchon (5) du capuchon protecteur (2), par la pièce traverse montrant vers le manchon d'entrée (7) du capuchon protecteur (2) et les plaquettes de serrage (18), les côtés (3) du crampon de contact étant pliés.

8. Composant de construction à haute tension selon revendication 7, caractérisé en ce que du bout de la partie de plateau (15) détourné du manchon d'entrée (7) au moins un collier de support (16) est plié, qui s'étend derrière une rallonge intérieure du capuchon protecteur (2) dans le domaine du fond de capuchon (5).
